# EUROPÄISCHE PATENTSCHRIFT

(11) **EP 2 525 077 B1**
(45) Veröffentlichungstag und Bekanntmachung des Hinweises auf die Patenterteilung: **19.04.2017**
(21) Anmeldenummer: 12003561.3
(22) Anmeldetag: 07.05.2012
(51) Int. Cl.: F02M 61/18

(54) **Düse**
Nozzle
Buse

(30) Priorität: 16.05.2011 CH 824112011
(43) Veröffentlichungstag der Anmeldung: 21.11.2012
(73) Patentinhaber: Liebherr-Machines Bulle SA, 1630 Bulle (CH)
(72) Erfinder: Bignion, Edgar, 1661 Le Paquier (CH); Hampel, Waldemar, 1630 Bulle (CH); Meindl, Walter, 4184 Hafenberg (AT); Aichberger, Werner, 4203 Altenberg (AT)
(74) Vertreter: Laufhütte, Dieter

(56) Entgegenhaltungen:
- EP-A1- 0 809 017
- EP-A1- 2 264 307
- EP-A2- 1 840 368
- WO-A1-03/004867
- DE-A1- 19 843 616

## Beschreibung

Die vorliegende Erfindung betrifft eine Düse mit einem Düsenkörper, in welchem rückseitig ein Sackloch oder Sitzloch eingebracht ist, wobei von dem Sackloch oder dem Sitzloch mindestens ein Spritzloch ausgeht. Insbesondere betrifft die vorliegende Erfindung dabei eine Kraftstoffinjektordüse zum Einspritzen von Kraftstoffen in Verbrennungsmotoren.

Aus dem Stand der Technik sind dabei Düsen mit einer kuppelförmigen Erhebung als Düsenkörper bekannt, in welchen rückseitig das zylindrische oder konische Sackloch oder Sitzloch eingebracht ist. Von diesem aus verlaufen dann üblicherweise mehrere Spritzlöcher radial nach außen zum Umfangsbereich der Erhebung. Die Spritzlöcher selbst sind dabei üblicherweise als zylindrische Bohrung ausgeführt.

Aufgabe der vorliegenden Erfindung ist es, ausgehend von diesem Stand der Technik eine Düse zur Verfügung zu stellen, welche eine verbesserte Dauersicherheit insbesondere im Bereich der Spritzlocheintritte aufweist.

Diese Aufgabe wird durch eine Düse gemäß Anspruch 1gelöst.

Eine erfindungsgemäße Düse weist dabei einen Düsenkörper auf, in welchen rückseitig ein Sackloch oder Sitzloch eingebracht ist, wobei von dem Sackloch oder dem Sitzloch aus mindestens ein Spritzloch ausgeht. Dabei ist vorgesehen, dass das Spritzloch im Bereich des Spritzlocheintritts einen ovalen Querschnitt aufweist. Der ovale Querschnitt erlaubt dabei eine gezielte Ausrichtung der auf das Spritzloch und den Düsenkörper wirkenden Kräfte. Bei dem Spritzlocheintritt handelt es sich dabei um das dem Sackloch oder dem Sitzloch zugewandte Ende des Spritzlochs, durch welches ein durch die Düse hindurchfließendes Fluid von dem Sackloch oder Sitzloch in das Spritzloch eintritt.

Erfindungsgemäß weist das Spritzloch dabei im Bereich des Spritzlocheintritts einen Querschnitt mit einer längeren und einer kürzeren Symmetrieachse auf, d.h. einen ovalen Querschnitt. Vorteilhafterweise handelt es sich um einen elliptischen Querschnitt.

Weiterhin vorteilhafterweise weist das Spritzloch im Bereich des Spritzlochaustritts einen kreisförmigen Querschnitt auf. Hierdurch wird der übliche Strahlkonus des die Düse verlassenden Strahls erhalten. Bei dem Spritzlochaustritt handelt es sich dabei um das dem Sackloch oder Sitzloch abgewandte Ende des Spritzlochs, durch welches ein durch die Düse hindurchfließendes Fluid aus dem Spritzloch austritt.

Vorteilhafterweise wird der erste Aspekt in der vorliegenden Erfindung dabei bei Düsen eingesetzt, welche mehrere Spritzlöcher aufweisen, welche vom Sackloch oder Sitzloch ausgehen, wobei mehrere oder alle der Spritzlöcher im Bereich des Spritzlocheintritts einen ovalen Querschnitt aufweisen.

Vorteilhafterweise weisen die ovalen Querschnitte aller Sacklöcher dabei die gleiche Ausrichtung bezüglich der Längsachse des Sacklochs oder des Sitzlochs oder Sitzlochs auf. Insbesondere sind dabei die kurzen bzw. langen Symmetrieachsen aller Spritzlöcher in Bezug auf die Längsachse des Sacklochs oder des Sitzlochs oder Sitzlochs alle in gleicher Weise ausgerichtet.

Weiterhin vorteilhafterweise ist dabei die längere Achse des ovalen Querschnitts, insbesondere die längere Achse der Ellipse, parallel oder senkrecht zur Längsachse des Sacklochs oder des Sitzlochs oder Sitzlochs ausgerichtet.

Durch die ovale Form des Spritzlocheintritts läßt sich die längere Achse des Spritzlocheintritts entsprechend der wirkenden Spannung im Düsenkörper ausrichten, wobei der Querschnitt des Spritzlochs den geforderten Mindestquerschnitt nicht unterschreitet.

Bei dominierender Umfangsspannung im Sackloch oder Sitzloch wird dabei die längere Achse horizontal angeordnet, d. h. in eine Ebene senkrecht zur Längsachse des Sacklochs oder des Sitzlochs oder Sitzlochs. Hierdurch entsteht in Belastungsrichtung eine geringere Kerbwirkung als beim Kreisquerschnitt. Bei dominierender Axialspannung im Sackloch oder Sitzloch wird die längere Achse des Spritzlocheintritts dagegen vertikal angeordnet, d. h. jeweils in einer Ebene, welche parallel zur Längsachse des Sacklochs oder des Sitzlochs oder Sitzlochs verläuft. Auch durch diese Anordnung kann in Belastungsrichtung eine geringere Kerbwirkung erzielt werden als bei der Verwendung eines Kreisquerschnitts für den Spritzlocheintritt.

Die Düse gemäß einem zweiten Aspekt der vorliegenden Erfindung umfaßt einen Düsenkörper, in welchem rückseitig ein Sackloch oder Sitzloch eingebracht ist, wobei von dem Sackloch oder Sitzloch mehrere Spritzlöcher ausgehen. Efindungsgemäß ist dabei vorgesehen, dass das Sackloch oder Sitzloch eine Nut aufweist, von welcher aus die Spritzlöcher ausgehen. Durch die Anordnung der Spritzlocheintritte im Bereich einer Nut auf der Innenseite des Sacklochs oder des Sitzlochs können ebenfalls die Kerbspannung, welche bei konventioneller Bohrungsverschneidung entsteht, verringert werden.

Vorteilhafterweise ist dabei vorgesehen, daß die Nut zu der Längsachse des Sacklochs oder des Sitzlochs rotationssymmetrisch angeordnet ist.

Weiterhin kann vorgesehen sein, daß die Spritzlöcher in Bezug auf die Sacklochachse auf gleicher Höhe angeordnet sind. Vorteilhafterweise ist dabei die Breite der Nut in Richtung der Längsachse des Sacklochs oder des Sitzlochs breiter als der Durchmesser der Spritzlöcher.

Weiterhin kann vorgesehen sein, daß die Spritzlöcher gleichmäßig auf dem Umfang der Nut verteilt sind, d. h. daß zwischen den einzelnen Spritzlöchern gleiche Abstände vorgesehen sind.

Eine Düse gemäß einem dritten Aspekt der vorliegenden Erfindung weist einen Düsenkörper auf, in welchem rückseitig ein Sackloch oder Sitzloch eingebracht ist, wobei von dem Sackloch oder Sitzloch mindestens ein Spritzloch ausgeht. Erfindungsgemäß ist dabei vorgesehen, daß das Spritzloch am Spritzlochaustritt durch eine Senkung erweitert ist. Diese ermöglicht es, die Wandstärke entlang der Spritzlochachse zu erhöhen, ohne die Spritzlochlänge zu vergrößern. Auch dies führt zu einer erhöhten Dauerfestigkeit insbesondere im Spritzlocheintritt.

Vorteilhafterweise ist die Senkung dabei rotationssymmetrisch zur Spritzlochachse ausgeführt. Besonders vorteilhaft ist die Senkung dabei im Wesentlichen U-förmig, so daß sie die Geometrie des das Spritzloch verlassenden Strahlkonuses weniger beeinflußt.

Die drei Aspekte der vorliegenden Erfindung erlauben bereits jeweils für sich genommen eine Steigerung der Dauerfestigkeit einer Düse, insbesondere einer Kraftstoffinjektordüse. Die einzelnen Aspekte werden dabei erfindungsgemäß miteinander kombiniert.

Sämtliche Aspekte der vorliegenden Erfindung kommen bevorzugt bei Düsen zum Einsatz, wie sie im Folgenden näher beschrieben werden:
Die Düse kann mehrere Spritzlöcher aufweisen, welche vom Sackloch oder Sitzloch aus ausgehen. Insbesondere sind dabei mehr als drei Spritzlöcher, weiterhin vorteilhafterweise mehr als sechs Spritzlöcher vorgesehen. Vorteilhafterweise verlaufen dabei die Längsachsen der Spritzlöcher in einem spitzen Winkel zur Längsachse des Sacklochs oder des Sitzlochs radial nach außen.

Weiterhin vorteilhaftweise kann vorgesehen sein, daß der Düsenkörper rotationssymmetrisch ausgeführt ist. Ebenso kann das Sackloch oder Sitzloch rotationssymmetrisch ausgeführt sein. Vorteilhafterweise sind dabei mehrere Spritzlöcher vorgesehen, welche gleichmäßig in Umfangsrichtung um die Längsachse des Düsenkörpers bzw. des Sacklochs oder des Sitzlochs angeordnet sind, d. h. mit in Umfangsrichtung gleichen Abständen.

Weiterhin kann der Düsenkörper eine Erhebung aufweisen, in welcher rückseitig das Sackloch oder Sitzloch eingebracht ist, wobei mehrere Spritzlöcher vom Sackloch oder Sitzloch ausgehend radial nach außen zum Umfangsbereich der Erhebung führen. Insbesondere kann die Erhebung dabei kuppelförmig sein.

Sind dabei erfindungsgemäß mehrere Spritzlöcher vorgesehen, so sind diese vorteilhafterweise alle identisch ausgeführt.

Wie bereits oben beschrieben, handelt es sich bei der Düse insbesondere um eine Kraftstoffinjektordüse zum Einspritzen von Kraftstoff in einem Verbrennungsmotor. Dabei werden insbesondere bei Direkteinspritzungsmotoren sehr hohe Drucke eingesetzt, so daß die durch die vorliegende Erfindung erhöhte Dauerfestigkeit der Düse von besonderem Vorteil ist.

Neben der Düse umfaßt die vorliegende Erfindung dabei weiterhin einen Verbrennungsmotor mit einer solchen Düse zur Injektion von Kraftstoff. Insbesondere kann die Düse dabei zur direkten Injektion von Kraftstoff in den Zylinder dienen.

Die erfindungsgemäße Düse besteht dabei vorteilhafterweise aus Metall.

Die vorliegende Erfindung wird nun anhand von Ausführungsbeispielen sowie Zeichnungen näher beschrieben.

Dabei zeigen:
- Figur 1:: ein erstes Ausführungsbeispiel des ersten Aspekts der vorliegenden Erfindung,
- Figur 2:: ein zweites Ausführungsbeispiel des ersten Aspekts der vorliegenden Erfindung,
- Figur 3:: ein Ausführungsbeispiel des zweiten Aspekts der vorliegenden Erfindung, und
- Figur 4:: ein Ausführungsbeispiel des dritten Aspekts der vorliegenden Erfindung.

Die drei Aspekte der vorliegenden Erfindung werden im Folgenden der besseren Übersicht halber jeweils einzeln anhand von Ausführungsbeispielen beschrieben. Erfindungsgemäß werden jedoch alle drei Aspekte miteinander kombiniert.

Alle Ausführungsbeispiele der drei Aspekte der vorliegenden Erfindung zeigen eine Düse mit einem Düsenkörper 5, in welchem rückseitig ein Sackloch oder Sitzloch 1 eingebracht ist. Von dem Sackloch oder Sitzloch 1 verlaufen dabei mehrere Spritzlöcher 2 nach außen. Die Spritzlöcher 2 sind dabei mit ihren Spritzlocheintritten 3 dem Sackloch oder Sitzloch zugewandt, während die Spritzlochaustritte 4 zur Außenseite des Düsenkörpers 5 weisen.

Der Düsenkörper 5 weist dabei im Bereich des Sacklochs oder des Sitzlochs 1 eine Erhebung auf, in welche das Sackloch oder Sitzloch eingebracht ist. Die Erhebung 5 hat dabei im Bereich des Sacklochs oder des Sitzlochs 1 im Wesentlichen eine Kuppelform. Sowohl die Erhebung 5 als auch das Sackloch oder Sitzloch 1 sind im Ausführungsbeispiel rotationssymmetrisch.

Die Spritzlöcher 2 verlaufen dabei von den Seitenwänden des Sacklochs oder des Sitzlochs 1 radial nach außen zum Umfangsbereich des Düsenkörpers 5. Die Längsachsen der Spritzlöcher 2 weisen in Höhenrichtung einen spitzen Winkel zur Längsachse des Sacklochs oder des Sitzlochs 1 bzw. des Düsenkörpers 5 auf. Die Spritzlöcher 2 sind in Umfangsrichtung gleichmäßig um das Sackloch oder Sitzloch 1 angeordnet.

Bei den in Figuren 1 und 2 dargestellten Ausführungsbeispielen des ersten Aspekts der vorliegenden Erfindung weisen die Spritzlöcher jeweils einen nichtkreisförmigen Spritzlocheintritt 3 auf. Durch die nicht-runde Ausführung des Spritzlocheintritts 3 und die entsprechende Ausrichtung der Spritzlocheintritte können die im Bereich des Düsenkörpers 5 wirkenden Spannungen gezielt eingestellt werden. Insbesondere weisen dabei alle Spritzlocheintritte die gleiche nicht-runde Form und die gleiche Ausrichtung in Bezug auf die Längsachse des Sacklochs oder des Sitzlochs 1 auf. Die Spritzlochaustritte 4 der Spritzlöcher 2 sind dagegen weiterhin kreisförmig, um einen üblichen Kraftstoffstrahlkonus zu erhalten.

Bei beiden in Figur 1 und 2 gezeigten Ausführungsbeispielen sind die Spritzlocheintritte dabei jeweils ellipsenförmig geformt. Dabei ist die längere Symmetrieachse der Ellipsenform des Spritzlocheintritts entsprechend den wirkenden Spannungen (Umfangs- oder Axialspannung) ausgerichtet, wobei die Querschnittsfläche der Ellipse die geforderte Mindestquerschnittsfläche nicht unterschreitet.

Wie in Figur 1 gezeigt, wird bei dominierender Umfangsspannung im Sackloch oder Sitzloch 1 die Ellipse horizontal angeordnet. Die Ellipse ist dabei horizontal angeordnet, wenn die längere Symmetrieachse der Ellipse in einer Ebene verläuft, die senkrecht auf der Längsachse des Sacklochs oder des Sitzlochs 1 bzw. des Düsenkörpers 5 liegt. Hierdurch entsteht in Belastungsrichtung eine geringere Kerbwirkung als bei Verwendung eines Kreisquerschnitts.

Wie in Figur 2 dargestellt, wird bei dominierender Axialspannung im Sackloch oder Sitzloch dagegen die Ellipse vertikal angeordnet. Bei dieser Anordnung ist die längere Symmetrieachse der Ellipse in Richtung der Längsachse der Düse ausgerichtet. Hierdurch entsteht in Belastungsrichtung eine geringere Kerbwirkung als beim Kreisquerschnitt.

In Figur 3 ist ein Ausführungsbeispiel des zweiten Aspekts der vorliegenden Erfindung dargestellt. Dabei ist eine zur Sacklochachse 7 rotationssymmetrische Nut 6 im Bereich der Spritzlocheintritte 3 vorgesehen. Die Nut 6 ist dabei in den Seitenwänden des Sacklochs oder des Sitzlochs 1 vorgesehen und weist in Höhenrichtung in etwa eine Erstreckung auf, welche der der Spritzlöcher 2 entspricht. Die Spritzlocheintritte 3 befinden sich damit komplett im Bereich der Nut 6.

Die hohen Kerbspannungen, welche bei konventioneller Bohrungsverschneidung entstehen, werden durch die erfindungsgemäße rotationssymmetrische Nut 6 im Sackloch oder Sitzloch, von welcher aus die Spritzlöcher 2 abgehen, verringert.

In Figur 4 ist ein Ausführungsbeispiel des dritten Aspekts der vorliegenden Erfindung gezeigt, gemäß welchem am Spritzlochaustritt 4 jeweils eine Senkung 8 vorgesehen ist. Im Ausführungsbeispiel ist die Senkung 8 dabei zur Spritzlochachse 9 rotationssymmetrisch ausgeführt. Insbesondere weist die Senkung dabei ein U-förmiges Profil auf. Gemäß dem dritten Aspekt der vorliegenden Erfindung ist es möglich, die Wandstärke des Düsenkörpers 5 entlang der Spritzlochachse zu vergrößern, ohne die Spritzlochlänge zu erhöhen. Dies führt zur Dauerfestigkeit im Spritzlocheintritt, und das bei nahezu gleichbleibender Geometrie des Strahlkonusses.

Bei der Fertigung der Spritzlöcher wird ein Erodierdraht eingesetzt, welcher durch eine passende Steuerung eine definierte Bahn im Raum abfährt und hierdurch den nicht-runden Querschnitt der Spritzlöcher im Eintrittsbereich 3 sowie den runden Querschnitt im Austrittsbereich 4 zur Verfügung stellt. Hierfür wird eine Erodiermaschine eingesetzt, bei welcher die Bahn nicht nur in einer Ebene beliebig gewählt werden kann, sondern auch in der Tiefe.

Die vorliegende Erfindung erhöht durch alle drei Aspekte die Dauersicherheit der Düsen im Bereich der Bohrungsverschneidung von Sackloch oder Sitzloch zu Spritzloch, ohne einen wesentlichen Einfluß auf die Geometrie des Strahlkonusses zu haben. Insbesondere wird die Düse dabei als Kraftstoffeinspritzdüse eingesetzt.

## Patentansprüche

1. Düse mit einem Düsenkörper (5), in welchen rückseitig ein Sackloch oder Sitzloch (1) eingebracht ist, wobei von dem Sackloch oder Sitzloch (1) mindestens ein Spritzloch (2) ausgeht, wobei das Spritzloch (2) im Bereich des Spritzlocheintritts (3) einen ovalen Querschnitt aufweist, wobei das Sackloch oder Sitzloch (1) eine Nut (6) aufweist, von welcher aus die Spritzlöcher (2) ausgehen, **dadurch gekennzeichnet, dass** das Spritzloch (2) am Spritzlochaustritt (4) durch eine Senkung (8) erweitert ist und dass die längere Achse des Spritzlocheintritts (3) entsprechend der wirkenden Spannung im Düsenkörper (5) ausgerichtet ist.

2. Düse nach Anspruch 1, wobei das Spritzloch (2) im Bereich des Spritzlocheintritts (3) einen elliptischen Querschnitt aufweist.

3. Düse nach Anspruch 1 oder 2, wobei das Spritzloch (2) im Bereich des Spritzlochaustritts (4) einen kreisförmigen Querschnitt aufweist.

4. Düse nach einem der vorangegangenen Ansprüche, wobei mehrere Spritzlöcher (2) vorgesehen sind, welche vom Sackloch oder Sitzloch (1) ausgehen, wobei die ovalen Querschnitte aller Spritzlöcher die gleiche Ausrichtung bezüglich der Längsachse (7) des Sacklochs oder des Sitzlochs aufweisen, wobei vorteilhafterweise die längere Achse der Öffnungen, welche die Spritzlöcher im Bereich ihrer Spritzlocheintritte (3) bilden, parallel oder senkrecht zur Längsachse (7) des Sacklochs oder des Sitzlochs ausgerichtet ist.

5. Düse nach einem der vorangegangenen Ansprüche, wobei die Nut (6) zu der Längsachse (7) des Sacklochs oder des Sitzlochs (1) rotationssymmetrisch angeordnet ist und/oder wobei die Spritzlöcher (2) in Bezug auf die Längsachse (7) des Sacklochs oder des Sitzlochs auf gleicher Höhe angeordnet sind und/oder wobei die Spritzlöcher (2) gleichmäßig auf den Umfang der Nut (6) verteilt sind.

6. Düse nach einem der vorangegangenen Ansprüche, wobei die Senkung (8) rotationssymmetrisch zur Spritzlochachse (9) ausgeführt ist.

7. Düse nach einem der vorangegangenen Ansprüche, wobei mehrere Spritzlöcher (2) vorgesehen sind, welche vom Sackloch oder Sitzloch (1) ausgehen, wobei die Längsachsen (9) der Spritzlöcher vorteilhafterweise in einem spitzen Winkel zur Längsachse (7) des Sacklochs oder des Sitzlochs (1) radial nach außen verlaufen.

8. Düse nach einem der vorangegangenen Ansprüche, wobei der Düsenkörper (5) und/oder das Sackloch oder Sitzloch (1) rotationssymmetrisch ausgeführt sind.

9. Düse nach einem der vorangegangenen Ansprüche, wobei der Düsenkörper (5) eine vorteilhafterweise kuppelförmige Erhebung aufweist, in welche rückseitig das Sackloch oder Sitzloch (1) eingebracht ist, wobei mehrere Spritzlöcher (2) vom Sackloch oder Sitzloch ausgehend radial nach außen zum Umfangsbereich der Erhebung führen.

10. Verbrennungsmotor mit einer Düse nach einem der vorangegangenen Ansprüche zur Injektion von Kraftstoff.

## Claims

1. A nozzle with a nozzle body (5) on the back of which a blind hole or seat hole (1) is realized, wherein at least one spray hole (2) leads outward from the blind hole or seat hole (1); wherein the spray hole (2) in the area of the spray hole entrance (3) displays an oval cross section; wherein the blind hole or seat hole (1) displays a groove (6), out of which the spray holes (2) lead, **characterized in that** the spray hole (2) is widened by a counterbore (8) at the spray hole exit (4); and **in that** the longer axis of the spray hole entrance (3) is oriented in accordance with the stress acting in the nozzle body (5).

2. A nozzle according to claim 1, wherein the spray hole (2) in the area of the spray hole entrance (3) displays an elliptical cross section.

3. A nozzle according to claim 1 or 2, wherein the spray hole (2) in the area of the spray hole exit (4) displays a circular cross section.

4. A nozzle according to any one of the preceding claims, wherein several spray holes (2) are provided, which extend outward from the blind hole or seat hole (1); wherein the oval cross sections of all spray holes display the same orientation with regard to the long axis (7) of the blind hole or seat hole; and wherein advantageously the longer axes of the apertures which form the spray holes in the area of their spray hole entrances (3) are oriented parallel or perpendicular to the long axis (7) of the blind hole or seat hole.

5. A nozzle according to any one of the preceding claims, wherein the groove (6) is disposed so as to be rotationally symmetrical to the long axis (7) of the blind hole or seat hole (1); and/or wherein the spray holes (2) are disposed at the same level with regard to the long axis (7) of the blind hole or seat hole; and/or wherein the spray holes (2) are regularly distributed on the circumference of the groove (6).

6. A nozzle according to any one of the preceding claims, wherein the counterbore (8) is made so as to be rotationally symmetrical to the spray hole axis (9).

7. A nozzle according to any one of the preceding claims, wherein several spray holes (2) are provided, which lead outward from the blind hole or seat hole (1); wherein the long axes (9) of the spray holes advantageously extend radially outwards in an acute angle to the long axis (7) of the blind hole or seat hole (1).

8. A nozzle according to any one of the preceding claims, wherein the nozzle body (5) and/or the blind hole or seat hole (1) are realized so as to be rotationally symmetrical.

9. A nozzle according to any one of the preceding claims, wherein the nozzle body (5) displays an advantageously dome-shaped elevation, on the back of which the blind hole or seat hole (1) is realized; wherein several spray holes (2) lead radially outward from the blind hole or seat hole to the perimeter of the elevation.

10. A combustion engine having a nozzle according to any one of the preceding claims for the injection of fuel.

## Revendications

1. Buse comprenant un corps de buse (5), à l'arrière duquel est ménagé un sac ou siège (1), au moins un trou d'injection (2) partant du sac ou siège (1), le trou d'injection (2) comportant une section transversale ovale dans la zone de l'entrée de trou d'injection (3), le sac ou le siège (1) comportant une rainure (6), de laquelle partent les trous d'injection (2), **caractérisée en ce que** le trou d'injection (2) est élargi au niveau de la sortie de trou d'injection (4) par un chanfrein (8) et **en ce que** l'axe plus long de l'entrée de trou d'injection (3) est orienté en fonction de la tension agissant dans le corps de buse (5).

2. Buse selon la revendication 1, dans laquelle le trou d'injection (2) comporte dans la zone de l'entrée de trou d'injection (3) une section transversale elliptique.

3. Buse selon la revendication 1 ou 2, dans laquelle le trou d'injection (2) comporte dans la zone de la sortie de trou d'injection (4) une section transversale circulaire.

4. Buse selon l'une des revendications précédentes, dans laquelle plusieurs trous d'injection (2) sont prévus, qui partent du sac ou du siège (1), les sections transversales ovales de tous les trous d'injection comportant la même orientation par rapport à l'axe longitudinal (7) du sac ou du siège, l'axe plus long des orifices, qui forment les trous d'injection dans la zone de leurs entrées de trou d'injection (3), étant de préférence orienté parallèlement ou perpendiculairement à l'axe longitudinal (7) du sac ou du siège.

5. Buse selon l'une des revendications précédentes, dans laquelle la rainure (6) est disposée à symétrie de révolution par rapport à l'axe longitudinal (7) du sac ou du siège (1) et/ou dans laquelle les trous d'injection (2) sont disposés à la même hauteur par rapport à l'axe longitudinal (7) du sac ou du siège et/ou dans laquelle les trous d'injection (2) sont distribués de manière uniforme sur la circonférence de la rainure (6).

6. Buse selon l'une des revendications précédentes, dans laquelle le chanfrein (8) est réalisé à symétrie de révolution par rapport à l'axe de trou d'injection (9).

7. Buse selon l'une des revendications précédentes, dans laquelle plusieurs trous d'injection (2) sont prévus, qui partent du sac ou siège (1), les axes longitudinaux (9) des trous d'injection s'étendant de préférence radialement vers l'extérieur selon un angle aigu par rapport à l'axe longitudinal (7) du sac ou du siège (1).

8. Buse selon l'une des revendications précédentes, dans laquelle le corps de buse (5) et/ou le sac ou siège (1) sont réalisés à symétrie de révolution.

9. Buse selon l'une des revendications précédentes, dans laquelle le corps de buse (5) comporte une protubérance de préférence en forme de dôme, à l'arrière de laquelle est ménagé le sac ou siège (1), plusieurs trous d'injection (2) conduisant, à partir du sac ou siège, radialement vers l'extérieur jusqu'à la zone de périphérie de la protubérance.

10. Moteur à combustion interne comprenant une buse selon l'une des revendications précédentes pour l'injection de carburant.
